# EUROPÄISCHE PATENTANMELDUNG

(11) **EP 1 329 984 A1**
(43) Veröffentlichungstag der Anmeldung: **23.07.2003**
(21) Anmeldenummer: 03003905.1
(22) Anmeldetag: 06.09.1997
(51) Int. Cl.: H01Q 3/36, H01Q 21/00, H01Q 25/02

(54) **Anordnung für eine phasengesteuerte Antenne**

(30) Priorität: 11.09.1996 DE 19636850
(62) Teilanmeldung aus: 97115436.4
(71) Anmelder: EADS Deutschland GmbH, 85521 Ottobrunn (DE)
(72) Erfinder: Liem, Tiang-Gwan, 89081 Ulm (DE); Solbach, Klaus, Prof., Dr., 45473 Mülheim (DE)
(74) Vertreter: Meel, Thomas

(57) **Zusammenfassung**

Die Erfindung betrifft eine Anordnung für eine phasengesteuerte Antenne, zumindest bestehend aus mehreren zeilen- und spaltenförmig angeordneten Sende-/Empfangs-Strahlerelementen, einem Verteiler- und Phasensteller-Netzwerk zur Erzeugung vorgebbarer Sende-/Empfangscharakteristiken der von den Sende-/Empfangs-Strahlerelementen ausgesandten und/oder empfangenen Signale, einer Serien-Speiseleitung bestehend aus einem Wellenleiter (WE), welcher in seiner Längsrichtung in vorgebbaren, äquidistanten Abständen eine vorgebbaren Anzahl von Ein-/Auskoppelstellen (S1 bis Sn) zur Ein-/Auskopplung der in dem Wellenleiter (WE) führbaren Wellen umfaßt, einem Verbindungswellenleiter (VW1 bis VWn) welcher zur Verbindung des Wellenleiters (WE) mit dem Verteiler- und Phasensteller-Netzwerk (PHN) an jeden der Ein-/Auskoppelstellen (S1 bis Sn) angekoppelt, einer Anordnung zur wahlweisen Signallieferung über das Verteiler- und Phasensteller-Netzwerk (PHN) an eine Sende- und/oder Empfangsanordnung sowie mindestens zwei Teilnetzwerke (TN1, TN2), welche jeweils einen Wellenleiter (WE) enthalten, der einen Anschluß (EA1, EA2) besitzt zur Ankopplung der Teilnetzwerke (TN1, TN2) an Tore eines Kopplers (KO), wobei der Koppler (KO) zwei weitere Tore (T1, T2) besitzt, wobei an das eine Tor (T1, T2) die Sendeanordnung und an das zweite Tor (T2, T1) die Empfangsanordnung angekoppelt ist. Gemäß der Erfindung sind die in der zeilen- und spaltenförmigen Anordnung der phasengesteuerten Antenne fortlaufend numerierten Sende-/Empfangs-Strahlerelemente alternierend an die mindestens zwei Teilnetzwerke (TN1, TN2) angeschlossen, wobei die geradzahlig numerierten Sende-/Empfangs-Strahlerelemente an das eine Teilnetzwerk (TN1, TN2) und die ungeradzahlig numerierten Sende-/Empfangs-Strahlerelemente an das andere Teilnetzwerk (TN2, TN1) angeschlossen sind.

## Beschreibung

Die Erfindung betrifft eine Anordnung für eine phasengesteuerte Antenne gemäß dem Oberbegriff des Patentanspruchs 1.

Phasengesteuerte Antennen, insbesondere für Radaranwendungen, sind bekannt, beispielsweise aus den Offenlegungsschriften DE-A 3803779 sowie DE-A 3902739. Die dort beschriebenen Anordnungen bestehen im wesentlichen aus einer Vielzahl von Sende/Empfangsstrahlerelementen, die zeilen- oder matrixförmig angeordnet sind. Diese Sende/Empfangsstrahlerelemente sind über eine Phasenschieberanordnung, ein Verteilernetzwerk sowie einen Sende/Empfangsumschalter, einen Zirkulator, an eine an sich bekannte Sende/Empfangsanordnung angeschlossen. Dabei dient das Verteilernetzwerk sowie die Phasenschieberanordnung zur elektronischen Formung und/oder Schwenkung einer Sende/Empfangskeule. Durch den Sende/Empfangsumschalter wird eine Entkopplung der Sende- und Empfangssignale erreicht.

US 3,906,502 beschreibt eine Anordnung wie sie in Fig. 1 und Fig. 2 dargestellt ist. In der Anordnung sind zwei als Teilernetzwerke TN1, TN2 ausgebildete Wellenleiter symmetrisch bezüglich einer Symmetrielinie SY angeordnet. Die Teilernetzwerke TN1, TN2 weisen in ihrer Längsrichtung mehrere Ein-/Auskoppelstellen S1 bis Sn (Fig. 2) zur Ein-/Auskopplung der in dem Wellenleiter führbaren Wellen auf. Diese Ein-/Auskoppelstellen sind mittels Verbindungswellenleitern VW1 bis VWn (Fig. 2) mit dem Verteiler- und Phasensteller-Netzwerk PHN verbunden.
Die beiden Teilnetzwerke TN1, TN2 weisen jeweils einen einzigen Ein-/Auskoppelanschluß EA1, EA2 auf. Die Ein-/Auskoppelanschlüsse EA1, EA2 entsprechen dabei jeweils einem Tor des jeweiligen Wellenleiters WE (Fig. 2). Das jeweils andere Tor des Wellenleiters WE ist mit einem Abschlußwiderstand (HF-Sumpf) abgeschlossen. Die Ein-/Auskoppelanschlüsse EA1, EA2 sind an Tore eines Kopplers KO angeschlossen. Der Koppler KO besitzt zwei weitere Tore T1, T2, wobei an das eine Tor T1, T2 eine Sendeanordnung und an das zweite Tor T2, T1 eine Empfangsanordnung angekoppelt ist.

Aufgabe der Erfindung ist es, eine verbesserte gattungsgemäße Anordnung für eine phasengesteuerte Antenne anzugeben.

Diese Aufgabe wird mit der Anordnung gemäß Patentanspruch 1 gelöst.

Erfindungsgemäß sind in der zeilen- und spaltenförmigen Anordnung der phasengesteuerten Antenne fortlaufend numerierten Sende-/Empfangs-Strahlerelemente alternierend an die mindestens zwei Teilnetzwerke angeschlossen sind, wobei die geradzahlig numerierten Sende-/Empfangs-Strahlerelemente an das eine Teilnetzwerk und die ungeradzahlig numerierten Sende-/Empfangs-Strahlerelemente an das andere Teilnetzwerk angeschlossen sind.

Die Erfindung beruht auf der Verwendung einer Serien-Speiseleitung, die mehrere Ein/Auskoppelstellen zur Ein/Auskopplung der verwendeten Sende/Empfangssignale besitzt und außerdem zwei Tore zur Ankopplung der Sende- sowie der Empfangsanordnung. Eine Serien-Speiseleitung besteht aus einem für die verwendeten Sende/Empfangswellenlängen geeigneten Wellenleiter, beispielsweise einem Hohlleiter, bei dem in der Ausbreitungsrichtung der geführten Welle in vorgebbaren, äquidistanten Abständen eine vorgebbare Anzahl von Koppelstellen, beispielsweise Koppelschlitze, angeordnet sind. Damit ist es beispielsweise im Sendefall möglich, ein in dem Wellenleiter geführtes Sendesignal in eine vorgebbare Anzahl, welche der Anzahl der Koppelstellen entspricht, von Einzel-Sendesignalen mit vorgebbaren Sendeleistung aufzuteilen. Diese ist insbesondere von der Ausgestaltung der Koppelstellen abhängig, was einem Fachmann geläufig ist. Diese Einzel-Sendesignale, die beispielsweise einer vollständigen Zeile von Strahlerelementen zugeordnet sind, werden dann über Verteiler- und Phasenstellernetzwerke den einzelnen Sende/Empfangsstrahlerelementen zugeleitet.

Die Erfindung wird im Folgenden unter Bezugnahme von schematisch dargestellten Figuren näher erläutert. Es zeigen:
- Fig. 1: eine schematische Darstellung einer Antennenanordnung nach dem Stand der Technik,
- Fig. 2: eine schematische Darstellung eines Teilnetzwerks einer Antennenanordnung gemäß Fig. 1,
- Fig. 3: eine schematische Darstellung einer erfindungsgemäßen Antennenanordnung.

Fig. 2 zeigt eine schematische Darstellung eines Teilnetzwerks einer bekannten Antennenanordnung. Das Teilnetzwerk umfaßt dabei einen Wellenleiter WE, beispielsweise mit einem rechteckförmigen Querschnitt für den 5-GHz-Bereich. Der Wellenleiter hat zwei Tore T1, T2 und eine vorgebbare Anzahl von Schlitzen S1 bis Sn, wobei n eine vorgebbare ganze Zahl ist. Das Tor T1 entspricht dabei beispielsweise dem Ein-/Auskoppelanschluß EA1 in Fig. 3. Das andere Tor T2 ist dabei beispielsweise mit einem Abschlußwiderstand (HF-Sumpf). Die Schlitze S1 bis Sn sind als Ein-/Auskoppelschlize ausgebildet für die im Wellenleiter WE geführte Welle (Wellenlänge λ) und haben in der Längsrichtung des Wellenleiter WE (Ausbreitungsrichtung der Welle) einen Abstand λ/2. An jedem der Ein-/Auskoppelschlitze S1 bis Sn ist ein zugehöriger Verbindungswellenleiter VW1 bis VWn (Verbindungshohlleiter) angekoppelt. Diese führen zu nicht dargestellten, aber aus den eingangs genannten Druckschriften an sich bekannten Phasensteller-Netzwerken, die mit PHN bezeichnet sind. An diese sind dann, entsprechend den eingangs genannten Druckschriften, die Sende/Empfangsstrahlerelemente angeschlossen.

Fig. 3 zeigt eine schematische Darstellung einer erfindungsgemäßen Anordnung einer phasengesteuerten Antenne. Im Gegensatz zu Fig. 1, wo die eine Hälfte der Sende-/Empfangsstrahlerelemente vollständig an ein Teilernetzwerk TN1, TN2 angeschlossen ist, erfolgt bei der erfindungsgemäßen Anordnung gemäß Fig. 3 eine Art alternierender Anschluß. Dabei werden bei fortlaufend numerierten Sende-/Empfangsstrahlerelementen alle ungeradzahligen Sende-/Empfangsstrahlerelemente an ein Teilernetzwerk, beispielsweise TN1, angekoppelt und alle geradzahligen an das andere, hier TN2. Durch diese verzahnte Ankopplung ist es möglich, für ein Empfangssignal an Tor T1 ein Summendiagramm zu erzeugen, während ein an Tor T2 ausgekoppeltes Signal nicht einem Differenzdiagramm entspricht. Bei der in Fig. 1 dargestellten bekannten Anordnung werden hingegen Summen-/Differenzdiagramme erzeugt.

Ein Umschalten zwischen Sende- und Empfangsfall erfolgt durch Umstellen der Phasensteller PHN in einem der beiden Hälften des Phasensteller-Netzwerks um 180°. Für derartige Phasenumschaltvorgänge ist eine Vielzahl derzeit üblicher Phasensteller geeignet, beispielsweise Verzögerungsleitungen. Dabei ist zwischen den Toren T1, T2 eine erwünscht hohe Entkopplung, beispielsweise größer 20 dB, herstellbar, wenn der Koppler KO (Hybrid) bei reflexionsfreien Abschluß eine entsprechend hohe Entkopplung besitzt und außerdem darauf geachtet wird, dass die Anordnung bezüglich der geführten Wellen symmetrisch aufgebaut ist und außerdem möglichst geringe Reflektionsfaktoren besitzt.

Die erfindungsgemäße Anordnung kann im Sendefall folgendermaßen angewendet werden. Ein Sendesignal wird als fortlaufende Welle beispielsweise in das Tor 1 eingekoppelt, so werden an den Ein-/Auskoppelschlitzen S1 bis Sn Anteile ausgekoppelt und über die Verbindungswellenleiter VW1 bis VWn sowie die Phasensteller an die Sende/Empfangsstrahlerelemente geleitet. Mittels der Phasensteller ist dann in bekannter Weise eine Schwenkung der Sendekeule (Sendecharakteristik) möglich.

Im Empfangsfall wird nun das von den Sende/Empfangsstrahlerelemente empfangene Signal, beispielsweise die zu dem Sendesignal gehörenden Echosignale, über die Phasensteller des Phasen-Netzwerkes sowie die Verbindungswellenleiter VW1 bis VWn in den Wellenleiter WE geleitet. Es ist nun möglich, die Phasensteller in diesem Empfangsfall derart einzustellen, daß das in dem Wellenleiter WE entstehende Empfangssignal an dem zweiten Tor T2 auskoppelbar ist. An dem ersten Tor T1 entsteht allenfalls ein vernachlässigbarer (Reflexions-)Anteil. Das an dem zweiten Tor T2 entstandene Empfangssignal wird dann in an sich bekannter Weise, beispielsweise über Hohlleiter, an einen (Radar-)Empfänger geleitet und dort ausgewertet.

Der beschriebene Sende-/Empfangs-Umschaltvorgang mit der erfindungsgemäßen Anordnung erfolgt allein durch eine Verstellung der Phasensteller um Werte, die von der Phasenprogression der Serien-Speiseleitung und dem einzustellenden Elevations-Schwenkwinkel der Strahlcharakteristik abhängen; die entsprechende Berechnung ist dem Fachmann geläufig.

Der Koppler KO ist vorteilhaft als 3 dB-Hybrid, beispielsweise als sogenanntes "magisches T" oder als 3 dB-Richtkoppler ausgebildet.

Die erfindungsgemäße Anordnung ist vorteilhaft mit einer Vielzahl von Wellenleitern, beispielsweise in sogenannter Stripline- oder Mikrostrip- oder Koaxial-Technologie herstellbar.

## Patentansprüche

1. Anordnung einer phasengesteuerten Antenne, zumindest bestehend aus
- mehreren zeilen- und spaltenförmig angeordneten Sende-/Empfangs-Strahlerelementen,
- einem Verteiler- und Phasensteller-Netzwerk zur Erzeugung vorgebbarer Sende-/Empfangscharakteristiken der von den Sende-/Empfangs-Strahlerelementen ausgesandten und/oder empfangenen Signale,
- eine Serien-Speiseleitung bestehend aus einem Wellenleiter (WE), welcher in seiner Längsrichtung in vorgebbaren, äquidistanten Abständen eine vorgebbaren Anzahl von Eln-/Auskoppelstellen (S1 bis Sn) zur Ein-/Auskopplung der in dem Wellenleiter (WE) führbaren Wellen umfaßt,
- ein Verbindungswellenleiter (VW1 bis VWn) welcher zur Verbindung des
Wellenleiters (WE) mit dem Verteiler- und Phasensteller-Netzwerk (PHN) an jeden der Ein-/Auskoppelstellen (S1 bis Sn) angekoppelt,
- einer Anordnung zur wahlweisen Signallieferung über das Verteiler- und
Phasensteller-Netzwerk (PHN) an eine Sende- und/oder Empfangsanordnung sowie
- mindestens zwei Teilnetzwerke (TN1, TN2), welche jeweils einen Wellenleiter (WE) enthalten, der einen Anschluß (EA1, EA2) besitzt zur Ankopplung der Teilnetzwerke (TN1, TN2) an Tore eines Kopplers (KO), wobei der Koppler (KO) zwei weitere Tore (T1, T2) besitzt, wobei an das eine Tor (T1, T2) die Sendeanordnung und an das zweite Tor (T2, T1) die Empfangsanordnung angekoppelt ist, **dadurch gekennzeichnet,**
**dass** die in der zeilen- und spaltenförmigen Anordnung der phasengesteuerten Antenne fortlaufend numerierten Sende-/Empfangs-Strahlerelemente alternierend an die mindestens zwei Teilnetzwerke (TN1, TN2) angeschlossen sind, wobei die geradzahlig numerierten Sende-/Empfangs-Strahlerelemente an das eine Teilnetzwerk (TN1, TN2) und die ungeradzahlig numerierten Sende-/Empfangs-Strahlerelemente an das andere Teilnetzwerk (TN2, TN1) angeschlossen sind.

2. Antennenanordnung nach Anspruch 1, **dadurch gekennzeichnet, dass** der Koppler (KO) als magisches T ausgebildet ist.

3. Antennenanordnung nach Anspruch 2, **dadurch gekennzeichnet, dass** der Koppler (KO) als 3db-Koppler ausgebildet ist.

4. Antennenanordnung nach einem der vorangehenden Ansprüchen, **dadurch gekennzeichnet, dass** zumindest der in einer Serienspeisung enthaltende Wellenleiter (WE) ein Hohlleiter ist und dass die Ein-/Auskoppelstellen als Ein-/Auskoppelschlitze ausgebildet sind.

5. Antennenanordnung nach einem der vorhergehenden Ansprüche, **dadurch gekennzeichnet, dass** zumindest der in einer Serienspeisung enthaltene Wellenleiter (WE) sowie die Ein-/Auskoppelschlitze in Streifenleitungstechnik hergestellt sind.

6. Antennenanordnung nach einem der vorhergehenden Ansprüche zur Verwendung im Radarfrequenzbereich.
